# EUROPÄISCHE PATENTSCHRIFT

(11) **EP 3 211 648 B1**
(45) Veröffentlichungstag und Bekanntmachung des Hinweises auf die Patenterteilung: **23.01.2019**
(21) Anmeldenummer: 16157919.8
(22) Anmeldetag: 29.02.2016
(51) Int. Cl.: H01H 1/16, H01H 1/36, H01H 9/38, H01H 9/10, H01H 9/34

(54) **SCHALTKONTAKTANORDNUNG**
SWITCHING CONTACT ASSEMBLY
SYSTEME DE COMMUTATION ELECTRIQUE

(43) Veröffentlichungstag der Anmeldung: 30.08.2017
(73) Patentinhaber: Wöhner GmbH & Co. KG Elektrotechnische Systeme, 96472 Rödental (DE)
(72) Erfinder: MASEL, Joram, 96317 Kronach (DE); STEINBERGER, Philipp, 96450 Coburg (DE)
(74) Vertreter: Isarpatent

(56) Entgegenhaltungen:
- EP-A1- 0 100 699
- DE-A1- 1 540 591
- DE-A1- 10 206 509
- DE-T2- 3 788 277
- DE-T2- 60 110 595
- FR-A1- 2 638 017

## Beschreibung

Die Erfindung betrifft eine elektromechanische Schaltkontaktanordnung für ein Schaltgerät, insbesondere für einen Lasttrennschalter.

Schaltkontaktanordnungen dienen zum Ein- und Ausschalten von Stromkreisen bzw. Strompfaden. Eine Schaltkontaktanordnung weist in der Regel einen festen elektrischen Schaltkontakt mit einem beweglich angeordneten steuerbaren Schaltkontakt auf, der von dem festen Schaltkontakt zur Auftrennung des Stromkreises getrennt werden kann. Zur Sicherheit der durch den Stromkreis fließenden Stromstärke wird eine Schaltkontaktanordnung während des Betriebs, insbesondere bei Ein- und Ausschalten, Belastungen ausgesetzt. Vor allem bei einem Ausschaltvorgang, bei dem der bewegliche Schaltkontakt von dem festen Schaltkontakt getrennt wird, kann ein Lichtbogen entstehen, der bei den noch stromführenden Kontakten zu einem Abbrand und somit zur teilweisen Zerstörung der elektrischen Schaltkontakte führen kann. Vor allem bei einer Kontaktanordnung, die im Betrieb relativ häufig geschaltet wird und relativ hohen Stromflüssen ausgesetzt ist, wird hierdurch die Betriebslebensdauer der Kontaktanordnung erheblich vermindert.

EP0100699 offenbart eine elektromechanische Schaltkontaktanordnung mit mindestens einer Loskontakteinheit, die relativ zu einem Schaltkontakt beweglich angeordnet ist, wobei die Loskontakteinheit mindestens einen Stromführungskontakt zur Stromführung nach Abschluss eines Schaltvorganges aufweist, der durch einen Schalt-Opferkontakt vor Verschleiß während des Schaltvorganges geschützt wird, wobei die Loskontakteinheit an einem entlang einer Bewegungsachse translatorisch beweglichen Loskontaktträger angebracht ist, wobei der feststehende Schaltkontakt eine messerförmig ausgebildete Kontaktflanke aufweist, wobei die Kontaktflanke eine bezüglich der Bewegungsachse schräg verlaufende Kontaktflanke ist, wobei in einem ausgeschalteten Zustand der Schaltkontaktanordnung der Schalt-Opferkontakt und der Stromführungskontakt von der messerförmig ausgebildeten Kontaktflanke des Schaltkontakts vollständig getrennt sind.

Es ist daher eine Aufgabe der vorliegenden Erfindung, eine Schaltkontaktanordnung zu schaffen, die weitestgehend vor Abbrand geschützt wird und eine dementsprechend lange Betriebslebensdauer besitzt.

Diese Aufgabe wird erfindungsgemäß gemäß einem ersten Aspekt durch eine Schaltkontaktanordnung mit den in Patentanspruch 1 angegebenen Merkmalen gelöst.

Die Erfindung schafft demnach eine Schaltkontaktanordnung mit mindestens einer Loskontakteinheit, die relativ zu einem Schaltkontakt beweglich angeordnet ist, wobei die Loskontakteinheit mindestens einen Stromführungskontakt zur Stromführung nach Abschluss eines Schaltvorganges aufweist, der durch einen Schalt-Opferkontakt vor Verschleiß während des Schaltvorganges geschützt wird.

Bei einer möglichen Ausführungsform der erfindungsgemäßen Kontaktanordnung ist die Loskontakteinheit ein Loskontaktpaket.

Die Loskontakteinheit ist an einem beweglichen Loskontaktträger angebracht.

Bei einer weiteren möglichen Ausführungsform der erfindungsgemäßen Kontaktanordnung ist der bewegliche Loskontaktträger ein Schaltschlitten, der innerhalb eines Gehäuses relativ zu dem mindestens einen elektrischen Schaltkontakt translatorisch bewegbar ist.

Bei einer weiteren möglichen Ausführungsform der erfindungsgemäßen Kontaktanordnung ist der in dem Gehäuse vorgesehene bewegliche Loskontaktträger mittels eines Schaltwerkes manuell betätigbar.

Bei einer weiteren möglichen Ausführungsform der erfindungsgemäßen Kontaktanordnung ist der Schalt-Opferkontakt der Loskontakteinheit eine doppelt konisch geformte Kontaktrolle. Bei einer weiteren möglichen Ausführungsform der erfindungsgemäßen Kontaktanordnung ist der Stromführungskontakt der Loskontakteinheit eine zylinderförmige oder eine konisch geformte Kontaktrolle.

Bei einer weiteren möglichen Ausführungsform der erfindungsgemäßen Kontaktanordnung weist der elektrische Schaltkontakt ein Kontaktmesser auf, welches konisch ausgebildet ist, wobei sowohl der Schalt-Opferkontakt als auch der Stromführungskontakt der Loskontakteinheit zylinderförmig ausgebildet sind.

Der Schalt-Opferkontakt ist neben dem Stromführungskontakt an dem beweglichen Loskontaktträger an der dem elektrischen Schaltkontakt zugewandten Seite angebracht.

Bei einer weiteren möglichen Ausführungsform der erfindungsgemäßen Kontaktanordnung ist die Kontaktrolle des Schalt-Opferkontaktes länger ausgebildet als die Kontaktrolle des Stromführungskontaktes.

Der elektrische Schaltkontakt weist mindestens ein fest innerhalb eines Gehäuses angeordnetes Kontaktmesser auf.

Bei einer weiteren möglichen Ausführungsform der erfindungsgemäßen Kontaktanordnung liegen in einem eingeschalteten Zustand der Kontaktanordnung der Stromführungskontakt und der Schalt-Opferkontakt der Loskontakteinheit an einer Kontaktfläche des Kontaktmessers an.

Bei einer weiteren möglichen Ausführungsform der erfindungsgemäßen Kontaktanordnung liegen in einem ausgeschalteten Zustand der Kontaktanordnung der Stromführungskontakt und der Schalt-Opferkontakt der Loskontakteinheit von der Kontaktfläche des Kontaktmessers getrennt, wobei der Schalt-Opferkontakt der Loskontakteinheit einer schräg verlaufenden Kontaktseite bzw. Kontaktflanke des Kontaktmessers zugewandt ist.

Bei einer weiteren möglichen Ausführungsform der erfindungsgemäßen Kontaktanordnung erfolgt während eines Schaltvorganges aus dem eingeschalteten Zustand der Kontaktanordnung in den ausgeschalteten Zustand der Kontaktanordnung zunächst eine Trennung des Stromführungskontaktes von dem Kontaktmesser und anschließend eine Trennung des Schalt-Opferkontaktes von dem Kontaktmesser.

Bei einer weiteren möglichen Ausführungsform der erfindungsgemäßen Kontaktanordnung bildet sich bei der Trennung des Schalt-Opferkontaktes des Loskontaktpaketes von dem Kontaktmesser des elektrischen Schaltkontaktes ein Lichtbogen, welcher entlang der schräg verlaufenden Kontaktseite des Kontaktmessers weg von dem Loskontaktträger nach außen zu einem Löschblechpaket hin wandert.

Bei einer weiteren möglichen Ausführungsform der erfindungsgemäßen Kontaktanordnung umfasst das Loskontaktpaket zwei durch ein Distanzblech beabstandete Loskontaktpaare, die jeweils einen Stromführungskontakt und einen Schalt-Opferkontakt umfassen.

Bei einer weiteren möglichen Ausführungsform der erfindungsgemäßen Kontaktanordnung werden die beiden Loskontaktpaare einer Loskontakteinheit bei einem Schaltvorgang der Kontaktanordnung über die beiden gegenüberliegenden Kontaktflächen des Kontaktmessers geführt.

Bei einer weiteren möglichen Ausführungsform der erfindungsgemäßen Kontaktanordnung sind an dem Loskontaktträger der Kontaktanordnung mindestens zwei Loskontakteinheiten vorgesehen, die jeweils aus zwei Loskontaktpaaren bestehen, die ihrerseits jeweils einen Stromführungskontakt und einen Schalt-Opferkontakt umfassen,
wobei die beiden Loskontakteinheiten beidseitig symmetrisch an dem Loskontaktträger der Kontaktanordnung angebracht sind und während eines Schaltvorganges der Kontaktanordnung über die gegenüberliegenden Kontaktflächen von zwei entsprechend symmetrisch angeordneten Kontaktmessern des elektrischen Schaltkontaktes der Kontaktanordnung geführt werden.

Bei einer weiteren möglichen Ausführungsform der erfindungsgemäßen Kontaktanordnung sind die Loskontakteinheiten der Kontaktanordnung federnd in dem Loskontaktträger der Kontaktanordnung gelagert.

Bei einer weiteren möglichen Ausführungsform der erfindungsgemäßen Kontaktanordnung sind Kontaktrollen, welche die Schalt-Opferkontakte und/oder Stromführungskontakte bilden, federnd in der jeweiligen Kontakteinheit gelagert.

Die Erfindung schafft ferner gemäß einem weiteren Aspekt ein Schaltgerät mit mindestens einer Schaltkontaktanordnung gemäß dem ersten Aspekt der Erfindung.

Die Erfindung schafft gemäß einem weiteren Aspekt einen Lasttrennschalter mit mindestens einer einsetzbaren Sicherung, die mittels mindestens einer Schaltkontaktanordnung gemäß dem ersten Aspekt der Erfindung in einen Strompfad schaltbar ist.

Bei einer möglichen Ausführungsform des erfindungsgemäßen Lasttrennschalters ist die Sicherung, insbesondere eine NH-Sicherung, in zwei in einem Gehäuse des Lasttrennschalters vorgesehene gegenüberliegende Sicherungskontakte einsetzbar, wobei die beiden Sicherungskontakte jeweils mit einem in dem Gehäuse des Lasttrennschalters zugehörigen vorgesehenen elektrischen Schaltkontakt der Schaltkontaktanordnung gemäß dem ersten Aspekt der Erfindung elektrisch verbunden sind.

Bei einer möglichen Ausführungsform des erfindungsgemäßen Lasttrennschalters ist in dem Gehäuse des Lasttrennschalters ein manuell betätigbarer beweglicher Schaltschlitten als Lastkontaktträger vorgesehen, welcher die Loskontakteinheiten der Kontaktanordnungen trägt und relativ zu den in dem Gehäuse des Lasttrennschalters fest angeordneten elektrischen Schaltkontakte der Kontaktanordnungen bei Betätigung des Schaltschlittens translatorisch zum Schließen oder Trennen des jeweiligen über die Sicherung führenden Strompfades bewegbar ist.

Die Erfindung schafft gemäß einem weiteren Aspekt einen Trennschalter mit mindestens einer Schaltkontaktanordnung gemäß dem ersten Aspekt der Erfindung.

Im Weiteren werden mögliche Ausführungsformen der erfindungsgemäßen Schaltkontaktanordnung für ein Schaltgerät, insbesondere für einen Lasttrennschalter, unter Bezugnahme auf die beigefügten Figuren näher erläutert.

Es zeigen:
- Fig. 1: zeigt eine perspektivische Ansicht auf eine mögliche Ausführungsform eines Lasttrennschalters, der in seinem Gehäuse erfindungsgemäße Schaltkontaktanordnungen enthält;
- Fig. 2: zeigt eine Frontalansicht auf den in Fig. 1 dargestellten Lasttrennschalter mit geöffnetem Gehäuse;
- Fig. 3: zeigt eine perspektivische Detailansicht auf das in Fig. 1 dargestellte Ausführungsbeispiel eines Lasttrennschalters mit erfindungsgemäßen Schaltkontaktanordnungen;
- Fig. 4: zeigt eine perspektivische Ansicht auf einen in dem Lasttrennschalter gemäß Fig. 3 verwendeten Schaltschlitten als Loskontaktträger einer erfindungsgemäßen Schaltkontaktanordnung;
- Fig. 5: zeigt ein Ausführungsbeispiel eines bei der erfindungsgemäßen Schaltkontaktanordnung verwendbaren Loskontaktpaketes bzw. Loskontakteinheit;
- Fig. 6: zeigt ein Ausführungsbeispiel der erfindungsgemäßen Schaltkontaktanordnung, welche die in Fig. 5 dargestellte Loskontakteinheit verwendet.

Fig. 1 zeigt ein Ausführungsbeispiel eines Schaltgerätes 1, insbesondere eines Lasttrennschalters 1, welcher erfindungsgemäße Schaltkontaktanordnungen zum Ein- und Ausschalten von Stromkreisen bzw. Strompfaden verwendet. Ein exemplarisches Ausführungsbeispiel für eine derartige Schaltkontaktanordnung 2 ist in Fig. 6 dargestellt. Die Schaltkontaktanordnung 2 besitzt in dem dargestellten Ausführungsbeispiel eine Loskontakteinheit 3 bzw. ein Loskontaktpaket 3, wie es in Fig. 5 gezeigt ist. Die Loskontakteinheit 3 ist in dem dargestellten Ausführungsbeispiel an einem Loskontaktträger 4 angebracht, wie in Fig. 6 dargestellt ist. Bei dem in Fig. 6 dargestellten Loskontaktträger 4 handelt es sich um einen Schaltschlitten des Lasttrennschalters 1, der perspektivisch in Fig. 4 dargestellt ist. Der Schaltschlitten 4 ist innerhalb des Gehäuses 5 des Lasttrennschalters 1 translatorisch beweglich angeordnet. Die Kontaktanordnung 2 besitzt neben dem Loskontaktpaket bzw. der Loskontakteinheit 3 einen elektrischen Schaltkontakt 6, der vorzugsweise fest in dem Gehäuse 5 des Schaltgerätes 1 bzw. des Lasttrennschalters 1 angeordnet bzw. angebracht ist. Der Loskontaktträger bzw. der Schaltschlitten 4 ist entlang einer Achse A translatorisch bewegbar, wie in Fig. 6 dargestellt ist. An dem Loskontaktträger 4 ist mindestens ein Loskontaktpaket 3 angebracht. Bei dem in Fig. 6 dargestellten Ausführungsbeispiel ist der elektrische fest angebrachte Schaltkontakt 6 symmetrisch zu der Achse A ausgebildet und besitzt beidseitig ein Kontaktmesser 6A, 6B. Weiterhin weist der elektrische feste Schaltkontakt der Schaltkontaktanordnung 2 zwei mit dem zugehörigen Kontaktmesser 6A, 6B verbundene Bügel 6C, 6D auf. Das Loskontaktpaket bzw. die Loskontakteinheit 3 ist relativ zu dem elektrischen Schaltkontakt 6 mit seinen zwei Kontaktmessern 6A, 6B beweglich angeordnet und kann mittels des Loskontaktträgers 4 entlang der Achse A translatorisch bewegt werden. Das Loskontaktpaket 3 besitzt mindestens einen Stromführungskontakt 3A zur Stromführung nach Abschluss eines Einschaltvorganges, welcher durch einen zugehörigen Schalt-Opferkontakt 3B vor Verschleiß, insbesondere während eines Ausschaltvorganges, geschützt wird. Der in dem Gehäuse 5 des Lasttrennschalters 1 vorgesehene Schaltschlitten 4, welcher den Loskontaktträger für die Loskontaktpakete 3 bildet, ist innerhalb des Gehäuses 5 relativ zu den elektrischen Schaltkontakten 6 translatorisch entlang der Achse A bewegbar. Dabei ist der beweglich angeordnete Loskontaktträger bzw. Schaltschlitten 4 vorzugsweise mittels eines Schaltwerkes durch einen Nutzer manuell betätigbar. Der Schalt-Opferkontakt der Loskontakteinheit 3 weist bei einer bevorzugten Ausführungsform eine doppelt konisch geformte Kontaktrolle auf. Der Stromführungskontakt 3A des Loskontaktpaketes 3 kann eine zylinderförmige oder konisch geformte Kontaktrolle sein. Wie in Fig. 6 erkennbar, ist der Schalt-Opferkontakt 3B der Loskontakteinheit 3 neben dem Stromführungskontakt 3A der Loskontakteinheit 3 an dem beweglichen Loskontaktträger 4 an der dem elektrischen Schaltkontakt 6 mit seinen beiden Kontaktmessern 6A, 6B zugewandten Seite angebracht. Fig. 6 zeigt die Kontaktanordnung 2 im ausgeschalteten Zustand, bei der sowohl der Stromführungskontakt 3A als auch der Schalt-Opferkontakt 3B des Loskontaktpaketes 3 von dem elektrischen Festkontakt 6 mit seinen beiden Kontaktmessern 6A, 6B vollständig getrennt liegen. Die Kontaktrolle des Schalt-Opferkontaktes 3B ist vorzugsweise länger ausgebildet als die Kontaktrolle des Stromführungskontaktes 3A der Loskontakteinheit 3.

In einem eingeschalteten Zustand der Kontaktanordnung 2 liegen sowohl der Stromführungskontakt 3A als auch der Schalt-Opferkontakt 3B des Loskontaktpaketes bzw. der Loskontakteinheit 3 an einer Oberfläche bzw. Kontaktfläche der Kontaktmesser 6A, 6B des elektrischen Schaltkontaktes 6 an und führen einen elektrischen Strom innerhalb eines Stromkreises bzw. eines Strompfades. Demgegenüber liegen in einem ausgeschalteten Zustand der Schaltkontaktanordnung 2, wie er auch in Fig. 6 dargestellt ist, sowohl der Stromführungskontakt 3A als auch der Schalt-Opferkontakt 3B der Loskontakteinheit 3 von den Kontaktflächen bzw. Oberflächen der Kontaktmesser 6A, 6B des elektrischen Schaltkontaktes 6 vollständig getrennt. In dem ausgeschalteten Zustand der Kontaktanordnung 2 ist der Schalt-Opferkontakt 3B der Loskontakteinheit 3 einer bezüglich der Bewegungsachse A schräg verlaufenden Kontaktseite bzw. Kontaktflanke 7A, 7B der beiden Kontaktmesser 6A, 6B des elektrischen Schaltkontaktes 6 zugewandt.

Während eines Schaltvorganges aus dem eingeschalteten Zustand der Schaltkontaktanordnung 2 in den ausgeschalteten Zustand der Schaltkontaktanordnung 2 bewegt sich der Loskontaktträger bzw. Schaltschlitten 4 in Fig. 6 entlang der Bewegungsachse A nach rechts, wobei zunächst eine Trennung des Stromführungskontaktes 3A von den Kontaktmessern 6A, 6B und anschließend eine Trennung des Schalt-Opferkontaktes 3B der Loskontakteinheit 3 von den Kontaktmessern 6A, 6B des elektrischen Schaltkontaktes 6 erfolgt. Erst bei der Trennung des Schalt-Opferkontaktes 3B des Loskontaktpaketes 3 von den Kontaktmessern 6A, 6B bildet sich entlang der beiden schräg verlaufenden Kontaktseiten 7A, 7B der Kontaktmesser 6A, 6B jeweils ein Lichtbogen LB, der weg von der Bewegungsachse A nach außen zu einem in Fig. 6 nicht dargestellten Löschblechpaket hin wandert. Der elektrische Schaltkontakt bzw. Festkontakt 6 ist in dem in Fig. 6 dargestellte Ausführungsbeispiel als Messerkontakt mit zwei Messerkontaktflächen 6A, 6B ausgebildet. Beim Einschalten der erfindungsgemäßen Schaltkontaktanordnung 2 wird der Schaltschlitten bzw. Loskontaktträger 4 mit dem daran angebrachten mindestens einen Loskontaktpaket 3 translatorisch entlang der Bewegungsachse A in Richtung hin zu dem Messerkontakt 6, d.h. in Fig. 6 nach links, bewegt, sodass sowohl der Stromführungskontakt 3A als auch der Schalt-Opferkontakt 3B in der Endstellung an der Oberfläche der Kontaktmesserflächen 6A, 6B fest anliegen und den zugehörigen Stromkreis sicher und mit niedrigem elektrischem Widerstand schließen. Bei einer möglichen Ausführungsform entsteht bei einem Ausschaltvorgang erst nachdem der Schalt-Opferkontakt 3B von den Kontaktmessern 6A, 6B getrennt worden ist, an einer durch die Geometrie des Kontaktmessers 6A, 6B definierten Stelle 8A, 8B ein Lichtbogen LB, der im weiteren Zuge des Ausschaltvorganges von diesem Punkt 8A, 8B ausgehend nach außen weg von der Bewegungsachse A entlang der schrägen Kontaktlinie 7A, 7B nach außen in Richtung zu einem zugehörigen Löschblechpaket wandert. Der Punkt, an dem sich der Lichtbogen LB bildet bzw. zündet, befindet sich bei dem in Fig. 6 dargestellten Ausführungsbeispiel an einem Knickpunkt der dem Löschpaket 3 zugewandten Seite bzw. Flanke der beiden Kontaktmesser 6A, 6B des elektrischen Schaltkontaktes bzw. Messerkontaktes 6. Beim Einschalten der Schaltkontaktanordnung 2 wird die kürzere Zylinderrolle 3A, die als Stromführungskontakt dient, über die in Fig. 6 schraffiert dargestellten Flächen der Kontaktmesser 6A, 6B des Messerkontaktes 6 geführt. Da der entstehende Lichtbogen LB beim Ausschaltvorgang ausgehend von den Knickpunkten 8A, 8B nach außen wandert, werden die schraffierten Flächen der Kontaktmesser 6A, 6B durch den entstehenden Lichtbogen LB nicht berührt und verbleiben in ihrem ursprünglichen Herstellungszustand. Der Lichtbogen LB entsteht an den beiden Abknickpunkten 8A, 8B nach dem Abheben des Schalt-Opferkontaktes 3B zwischen den Kontaktmesserflächen 6A, 6B und dem Schalt-Opferkontakt 3B und wandert mit zunehmendem Öffnungsweg nach außen zu den an den beiden Seiten angebrachten Löschblechpaketen der Kontaktanordnung 2. Diese Löschblechpakete sorgen dafür, dass der beim Ausschalten unter Last entstehende Lichtbogen LB begrenzt und gelöscht wird. Mit zunehmendem Öffnungsweg der Kontaktanordnung 2 stehen die Löschblechpakete zwischen dem Loskontaktpaket 3 und dem ersten Messerkontakt 6 und sorgen für eine Widerstandserhöhung und letztendlich zu einem Abreißen des Lichtbogens LB. Die Lichtbogenintensität wird durch die Widerstandsvergrößerung reduziert und letztendlich wird der Lichtbogen LB vollständig durch die Löschblechpakete gelöscht.

Bei einer bevorzugten Ausführungsform weist der Schalt-Opferkontakt 3B eine doppelt konische Form auf mit einem Winkel von beispielsweise 1° bis 10°. Bedingt durch diese doppelt konische Form ergibt sich ein definierter Punkt, an dem der Lichtbogen LB zündet. Durch die etwas größere Länge der Kontaktrolle des Schalt-Opferkontaktes 3B im Vergleich zu dem Stromführungskontakt 3A ergibt sich ein definierter Bereich bzw. eine definierte Fläche auf den Kontaktmessern 6A, 6B, der durch den Lichtbogen LB nicht oder nur sehr geringfügig beschädigt wird. In diesem in Fig. 6 dargestellten schraffierten Bereich kontaktiert die kurze Kontaktrolle des Stromführungskontaktes 3A nach Abschluss des Einschaltvorganges das Kontaktmesser. Hierdurch wird auch nach mehreren oder einer Vielzahl von Schaltvorgängen eine gute elektrische Kontaktierung zwischen der Kontaktrolle des Stromführungskontaktes 3A und den Kontaktmessern 6A, 6B des Messerkontaktes 6 sichergestellt. Bei einer weiteren alternativen Ausführungsform sind die Kontaktmesser 6A, 6B des elektrischen Schaltkontaktes konisch ausgebildet, während sowohl der Schalt-Opferkontakt 3B als auch der Stromführungskontakt 3A des Loskontaktpaketes 3 zylinderförmig ausgebildet sind.

Das Kontaktmesser 6 der Kontaktanordnung 2 verfügt über einen Bügel 6C, welcher bei einer möglichen Ausführungsform mit einem anderen Schaltkontakt, beispielsweise einem Sicherungskontakt, zur Aufnahme einer Sicherung elektrisch verbunden ist. Weiterhin verfügt das in Fig. 6 dargestellte Kontaktmesser über einen weiteren Bügel 6D, welcher beispielsweise an einer Zugangsschiene des in Fig. 1 dargestellten Schaltgerätes 1 anliegen kann. Das Kontaktmesser 6 bzw. der elektrische Schaltkontakt 6 besteht bei einer bevorzugten Ausführungsform aus Kupfermaterial. Bei einer möglichen Ausführungsform kann der elektrische Schaltkontakt 6 auch zur Verbesserung der Leitfähigkeit mit Silber überzogen sein. Die schräg verlaufende Kante bzw. Flanke 7A, 7B der beiden Kontaktmesser 6A, 6B, entlang welcher beim Ausschaltvorgang der Lichtbogen LB verläuft, weist vorzugsweise einen Winkel α in einem Winkelbereich von 20° bis 30° auf.

Fig. 5 zeigt eine mögliche Ausführungsform eines bei der erfindungsgemäßen Schaltkontaktanordnung 2 eingesetzten Loskontaktpaketes bzw. Loskontakteinheit 3. Bei dem in Fig. 5 dargestellten Ausführungsbeispiel umfasst die Loskontakteinheit 3 zwei durch ein Distanzblech 9 beabstandete Loskontaktpaare 3A, 3B, die jeweils einen Stromführungskontakt 3A und einen Schalt-Opferkontakt 3B umfassen. Die beiden Loskontaktpaare der Loskontakteinheit 3 werden bei einem Schaltvorgang über die beiden gegenüberliegenden Kontaktflächen der beiden entsprechenden Kontaktmesser 6A, 6B geführt. In eingeschaltetem Zustand liegen die beiden Kontaktmesser 6A, 6B des elektrischen Schaltkontaktes 6 zwischen den beiden symmetrisch angeordneten Loskontaktpaaren 3A, 3B der Loskontakteinheit 3. Bei dem in Fig. 5 dargestellten Ausführungsbeispiel besitzt die Loskontakteinheit 3 somit vier Loskontakte, nämlich zwei Schalt-Opferkontakte 3B und zwei Stromführungskontakte 3A, die vorzugsweise in einem Korb gefasst werden können und federnd belastet sind. Die in Fig. 5 dargestellte Loskontakteinheit 3 bildet vorzugsweise eine geschlossene Baugruppe und eignet sich somit hervorragend für die Montage in einem Schaltgerät. Die beiden kurzen Stromführungskontakte 3A, 3B dienen zur Stromführung und werden während eines Schaltvorganges durch Lichtbogen LB nicht belastet. Die beiden etwas längeren Schalt-Opferkontakte 3B werden demgegenüber bei einem Schaltvorgang durch einen Lichtbogen LB belastet. Die in Fig. 5 dargestellte Loskontakteinheit 3 kann beidseitig geführt werden und wird bei der Montage beispielsweise in dem Schaltschlitten 4 eingerastet. Das in Fig. 5 dargestellte Loskontaktpaket 3 verfügt über eine Druckfeder 10. Mithilfe des Distanzbleches 9 der Loskontakteinheit 3 kann eine Anpassung an die Dicke des Messerkontaktes bzw. seiner Messerkontaktflächen 6A, 6B erfolgen. Die Loskontakteinheit 3 ist derart implementiert, dass im eingeschalteten Zustand der Kontaktanordnung 2 möglichst wenig mechanische Kraft auf den Loskontaktträger bzw. den Schaltschlitten 4 ausgeübt wird.

Die in Fig. 6 dargestellte Schaltkontaktanordnung 2 ist zu der Bewegungsachse A symmetrisch aufgebaut. Dies bietet den Vorteil, dass ein möglicher Stromfluss über die Schaltkontaktanordnung 2 auf zwei Strompfade aufgeteilt wird, nämlich ein Strompfad über die erste Kontaktmesserfläche 6A und ein Strompfad über die zweite Kontaktmesserfläche 6B des Messerkontaktes 6. Durch die Verteilung des Stromes wird auch die lokal erzeugte Wärme verringert und kann innerhalb des Schaltgerätes 1 besser abgeleitet werden. Darüber hinaus kann durch die Aufteilung des Stromes in zwei Strompfade der durch die beiden entstehenden Lichtbögen LB lokal fließende elektrische Strom reduziert werden. Die Kontaktrollen 3A, 3B der Loskontakteinheit 3 sind vorzugsweise leichtgängig gelagert bzw. montiert. Hierdurch wird der mechanische Widerstand bei einem Schaltvorgang abgesenkt. Die Kontaktrollen 3A, 3B können in Rollenkörbe 11 eingebracht sein, die an einem Rahmen 12 der Loskontakteinheit 3 angebracht sind. Das Einbringen der Lagerschalen bzw. Rollkontaktkörbe dient dazu, den Drehradius der Kontaktrollen maximal auszunutzen. Hierdurch ergibt sich ein deutlich leichteres Drehverhalten in der Loskontakteinheit 3 bei gleichbleibender Kontaktkraft. Wie in Fig. 5 dargestellt, drückt die Druckfeder 10 die beiden Loskontaktpaare innerhalb des Rahmens 12 nach oben, sodass sie über die Kontaktmesserflächen 6A, 6B während eines Schaltvorganges geführt werden können. Es kommt hierdurch zu einer Verlagerung der Führungsflächen nach außen, um beispielsweise ein Kippspiel zu senken. Die Kontaktrollen 3A, 3B der Loskontakteinheit 3 bestehen bei einer möglichen Ausführungsform aus Kupfer und sind ggf. zur Erhöhung der Leitfähigkeit ebenfalls mit einer Silberschicht überzogen.

Fig. 4 zeigt perspektivisch eine Ansicht auf einen innerhalb des Gehäuses 5 des Lasttrennschalters 1 einsetzbaren Schaltschlitten 4 als Loskontaktträger. Wie man in Fig. 4 erkennen kann, sind in dem Schaltschlitten 4 zwölf Loskontaktpakete bzw. Loskontakteinheiten 3, wie es in Fig. 5 dargestellt ist, eingesetzt. Die Loskontaktpakete 3-i sind vorzugsweise formschlüssig in den Schaltschlitten 4 eingesetzt. Der in dem Gehäuse 5 des Lasttrennschalters 1 angeordnete Schaltschlitten 4 kann vorzugsweise mittels eines Bedienhebels über ein Sprungschaltwerk durch einen Nutzer manuell betätigt werden. Dabei bewegt sich der Schaltschlitten 4 entlang der Bewegungsachse A translatorisch innerhalb des Gehäuses 5. Bei einer möglichen Ausführungsform weist der Lasttrennschalter 1 drei NH-Sicherungen für drei Stromphasen L1, L2, L3 auf. Bei einer möglichen Ausführungsvariante wird jede der drei NH-Sicherungen des Lasttrennschalters 1 beim Ausschalten beidseitig durch zwei entsprechende Schaltkontaktanordnungen 2 unterbrochen. Dementsprechend sind bei dieser Ausführungsvariante in dem Lasttrennschalter 1 sechs Schaltkontaktanordnungen 2 vorgesehen. Jede der sechs Schaltkontaktanordnungen 2 verfügt über zwei symmetrisch innerhalb des Schaltschlittens 4 zugeordnete Loskontaktpakete 3-i. Die Loskontaktpakete 3-1, 3-2 sind, wie in Fig. 4 dargestellt, symmetrisch zur Bewegungsachse A angeordnet und bilden Teil einer ersten elektrischen Kontaktanordnung 2. Dementsprechend symmetrisch sind die übrigen fünf Kontaktanordnungen 2 aufgebaut.

Fig. 1 zeigt perspektivisch ein Ausführungsbeispiel für einen Lasttrennschalter 1 mit einem Gehäuse 5, in welchem sich der in Fig. 4 dargestellte Schaltschlitten 4 mit den darin eingesetzten zwölf Loskontaktpaketen bzw. Loskontakteinheiten 3-1 bis 3-12 befindet. Die zwölf Loskontaktpakete 3-i bilden Teil von sechs Schaltkontaktanordnungen 2, welche NH-Sicherungen beim Ausschalten des Lasttrennschalters 1 beidseitig unterbrechen. Bei dem in Fig. 1 dargestellten Ausführungsbeispiel des Lasttrennschalters 1 sind sechs Sicherungskontakte 13-1 bis 13-6 für drei NH-Sicherungen 14A, 14B, 14C vorgesehen. In Fig. 1 ist lediglich eine der drei NH-Sicherungen 14A, 14B, 14C dargestellt, nämlich die Sicherung 14A, die in die beiden Sicherungskontakte 13-1, 13-2 eingesetzt ist. Eine weitere NH-Sicherung 14B (nicht dargestellt) kann zwischen die beiden Sicherungskontakte 13-3, 13-4 eingesetzt werden. Eine dritte, ebenfalls nicht dargestellte Kontaktsicherung 14C kann zwischen die Sicherungskontakte 13-5, 13-6 in den Lasttrennschalter 1 eingesetzt werden. Die Sicherungskontakte 13-i sind jeweils mit einem Kontaktbügel 6C eines elektrischen Messerkontaktes 6, wie er in Fig. 6 dargestellt ist, elektrisch verbunden. Wie man in Fig. 1 erkennen kann, sind die Kontaktmesser 13-i jeweils ebenfalls als Doppelkontaktmesser implementiert. Bei einer bevorzugten Ausführungsform sind die NH-Sicherungskontakte 13-i und die elektrischen Schaltkontakte 6 der Schaltkontaktanordnung 2 integral bzw. einteilig ausgeführt, d.h., die Sicherungskontakte 13-i sind integral mit dem Bügel 6C des Kontaktmessers 6 verbunden. Hierdurch können Kontakt- und Verbindungsstellen eingespart werden, wobei dies zu einer Reduzierung der Geräteverlustleistung führt. Darüber hinaus wird der Montagevorgang erleichtert, da die Sicherungskontakte 13-i und die elektrischen Schaltkontakte 6 einteilig ausgebildet sind. Alternativ können die NH-Sicherungskontakte 13-i und die Kontaktmesser 6 der Schaltkontaktanordnung 2 innerhalb des Lasttrennschalters 1 durch zwei getrennte Bauelemente gebildet werden, die aneinander zur Stromführung elektrisch anliegen. Diese Ausführungsvariante bietet den Vorteil, dass die NH-Sicherungskontakte 13-i und die elektrischen Schaltkontakte 6 bzw. Messerkontakte zueinander variabel angeordnet werden können, wodurch der durch das Gehäuse 5 zur Verfügung stehende Bauraum optimal ausgenutzt werden kann. An dem Gehäuse 5 des Lasttrennschalters 1 ist in dem dargestellten Ausführungsbeispiel ein Betätigungsgriff 15 vorgesehen, der durch einen Nutzer manuell betätigbar ist. Der Betätigungsgriff 15 befindet sich an der Frontseite des Lasttrennschalters 1. Auf der Rückseite des Lasttrennschalters 1 befinden sich für jede der Stromphasen L gelochte oder geschlitzte Zugangsschienen 16-1, 16-2, 16-3, wie in Fig. 1 dargestellt. Diese Zugangsschienen 16-i sind vorzugsweise jeweils mit einem Kontaktbügel 6D des in Fig. 6 dargestellten Kontaktmessers 6 der erfindungsgemäßen Kontaktanordnung 2 elektrisch verbunden. Bei dem in Fig. 1 dargestellten Ausführungsbeispiel dienen die Zugangsschienen 16-i der elektrischen Kontaktierung mit Stromsammelschienen eines Stromsammelschienensystems oder sonstigen stromführenden Schienen. Die Kontaktierung kann dabei entweder mit einer Schraubverbindung oder mit einer Klemmverbindung erfolgen. Zur einfachen Montage kann über ein Zubehörteil der Lasttrennschalter 1 auf die Sammelschienen aufgehängt werden und erst anschließend erfolgt eine mechanische Verbindung mit den Sammelschienen. Das in Fig. 1 dargestellte Schaltgerät 1 weist eine Leistenform auf, in der mehrere Sicherungen 14A, 14B, 14C in einer Reihe übereinander angeordnet sind. Das Schaltgerät bzw. der Lasttrennschalter 1 besitzt vorzugsweise ein durch den Bedienhebel 15 betätigbares Sprungschaltwerk 17 zum bedienunabhängigen und für den Anwender gefahrlosen Schalten von mehreren elektrischen Strömen bzw. Stromphasen L1, L2, L3. Das in Fig. 1 dargestellte Schaltgerät 1 kann auf einem Sammelschienensystem mit mehreren horizontal ausgerichteten und parallel verlaufenden Stromsammelschienen unterschiedlicher Bauformen vorzugsweise vertikal aufgesetzt werden. Dabei befindet sich der Schalthebel 15 am oberen Ende des Gehäuses 5. Zum Ausschalten bzw. Unterbrechen der Stromphasen L1, L2, L3 wird durch einen Nutzer bzw. Anwender der Schalthebel 15 nach unten gezogen, sodass sich die Loskontaktpakete bzw. Loskontakteinheiten 3 der Kontaktanordnung 2 von den Kontaktmessern 6 der Kontaktanordnung 2 trennen. Fig. 1 zeigt das Schaltgerät bzw. den Lasttrennschalter 1 im ausgeschalteten Zustand. Das Schaltgerät 1 kann auf Sammelschienen oder sonstige Schienen beispielsweise mittels Schrauben oder Klemmen befestigt werden. Dabei ist das Schaltgerät 1 vorzugsweise derart ausgelegt, dass der Zugang zu den Schrauben bzw. Klemmen mit einem Werkzeug und nur durch eine tunnelartige Konstruktion innerhalb des Gehäuses 5, welche durch den Schaltschlitten 4 führt, möglich ist. Wie in Fig. 4 erkennbar ist, weist der Schaltschlitten 4 vorzugsweise dafür vorgesehene Öffnungen 17-1, 17-2, 17-3 auf. Die zur Montage vorgesehenen Tunnel sind frontseitig auch verschließbar, damit im ausgeschalteten Zustand des Schaltgerätes 1 keine Berührung der stromführenden Sammelschienen durch den Nutzer möglich ist. Zum Einschalten der Lastschaltleiste 1 wird der Schaltgriff 15 von dem Nutzer bzw. Bediener translatorisch nach oben, d.h. in Fig. 1 nach links, bewegt. Nach Überwinden eines bestimmten mechanischen Schaltpunktes (Point of no Return) kann der Einschaltvorgang durch den Bediener nicht mehr beeinflusst oder abgebrochen werden, d.h., es erfolgt ein bedienerunabhängiges Schalten. Das Ausschalten des Lasttrennschalters 1 erfolgt analog in umgekehrter Richtung, d.h. durch Betätigung des Schalthebels 15 durch den Bediener nach unten, d.h. in Fig. 1 nach rechts. Das Sprungschaltwerk 17 des Lasttrennschalters 1 ist vorzugsweise derart ausgelegt, dass eine sehr hohe Schaltgeschwindigkeit und hohe Schaltkraft erreicht wird. Dies ist vorteilhaft, um beim Schalten unter Last den entstehenden Lichtbogen LB so schnell wie möglich zu löschen und damit den Verschleiß der Schaltkontakte der Schaltkontaktanordnung 2 zu minimieren.

Die Ausrichtung des Schaltgerätes 1 bzw. des Lasttrennschalters 1 in Leistenform ist vorzugsweise in vertikaler Richtung, d.h. senkrecht zu den horizontal verlaufenden stromführenden Schienen. Ein horizontaler Einbau des in Fig. 1 dargestellten Schaltgerätes 1 ist ebenfalls möglich. Die Stromflussrichtung ist üblicherweise ausgehend von den Stromsammelschienen hin zu dem Schaltgerät, d.h. das Schaltgerät 1 wird vorzugsweise als Abgangsgerät verwendet. Eine umgekehrte Stromrichtung ist jedoch auch möglich.

Die Schaltkontaktanordnungen 2 innerhalb des Lasttrennschalters 1 sind so ausgelegt, dass beim Ausschalten der jeweiligen Phasen L1, L2, L3 der Strompfad an zwei Stellen mithilfe von zwei Schaltkontaktanordnungen 2 unterbrochen wird, d.h. durch sogenannte Doppelunterbrechung. Hierdurch ist im ausgeschalteten Zustand des Lasttrennschalters 1 ein gefahrloses Auswechseln der Sicherungen 14A, 14B, 14C möglich, da die von dem Nutzer bzw. Kunden zugänglichen Sicherungskontakte 13-i an der Frontseite des Schaltgerätes 1 potentialfrei sind.

Das Anschließen von Leitungen kann an der Geräteunterseite oder bei einer alternativen Ausführungsform auch an der Geräteoberseite, beispielsweise Frontseite, des Schaltgerätes 1 erfolgen. Die Leitungen können mit Zubehörteilen, beispielsweise Rahmenklemmen oder Schellenanschlüssen, direkt mit dem Gerät verbunden werden oder mittels Kabelschuh angeschraubt werden.

Die Frontseite des Schaltgerätes 1, d.h. die in Fig. 1 oben liegende Seite des Gehäuses 5, stellt die Bedienebene des Schaltgerätes bzw. des Lasttrennschalters 1 dar. Diese Bedienebene ist vorzugsweise werkzeugsicher (IP30) ausgestaltet. An der Frontseite befindet sich vorzugsweise ein Sicherungsdeckel mit Sichtfenstern. Der Sicherungsdeckel ist vorzugsweise im eingebauten Zustand unten drehbar gelagert. Im ausgeschalteten Zustand des Lasttrennschalters 1 ist der nach unten gezogene Schaltgriff 15 fest mit dem Sicherungsdeckel verbunden und kann damit als Griff zum Öffnen des Sicherungsdeckels dienen. Wird der Sicherungsdeckel mit dem Schaltgriff 15 geöffnet, kann der Schaltgriff 15 aus dem Sprungschaltwerk 17 zum Öffnen des drehbar gelagerten Sicherungsdeckels vorzugsweise herausgezogen werden. Hierdurch kann der Lasttrennschalter 1 bei geöffnetem Sicherungsdeckel nicht mehr geschaltet werden, wodurch eine zusätzliche Sicherheitsfunktion für den Bediener geschaffen wird. In dem Gehäuse 5 des Schaltgerätes 1 befindet sich der Schaltschlitten 4, welcher sich in dem Schaltgehäuse 5 translatorisch bewegt. An dem Schaltschlitten 4 als Loskontaktträger sind die Loskontakte montiert. In dem Gehäuse 5 befinden sich darüber hinaus die elektrischen Festkontakte 6. Die Festkontakte 6 können als sogenannte Messerkontakte mit zwei Messern bzw. Messerflächen pro Messerkontakt ausgeführt sein, wie in Fig. 6 dargestellt. Pro Stromphase L1, L2, L3 sind vorzugsweise zwei Paare dieser Messerkontakte vorgesehen, um eine doppelte Unterbrechung der entsprechenden Stromphase L bei Ausschalten der Lastschaltleiste 1 zu realisieren. Beim Einschalten wird der Schaltschlitten 4 mit den Loskontakten in Richtung zu den Messerkontakten bewegt, sodass die Stromkreise geschlossen werden. Weiterhin befinden sich in dem Schaltgehäuse 5 Löschblechpakete 18-i, wie in Fig. 2 erkennbar. Bei dem in Fig. 1, 2 dargestellten Ausführungsbeispiel sind innerhalb des Gehäuses 5 zwölf Löschblechpakete 18-1 bis 18-12 für eine entsprechende Anzahl von Loskontaktpaketen bzw. Loskontakteinheiten 3-1 bis 3-12 vorgesehen, die sich in dem Schaltschlitten 4 befinden, wie er in Fig. 4 dargestellt ist. Die Löschblechpakete 18-i sorgen dafür, dass beim Ausschalten unter Last entstehende Lichtbogen LB begrenzt und gelöscht werden. Wie in Fig. 2 dargestellt, ist der Schalthebel 15 innerhalb einer Bedieneinheit 19 betätigbar, die vorzugsweise werkzeugsicher ausgestaltet ist. Der Schalthebel 15 kann bei einer möglichen Ausführungsform sowohl im eingeschalteten Zustand als auch im ausgeschalteten Zustand plombiert werden. Fig. 2 zeigt ferner sogenannte Tunnel 20-1, 20-2, 20-3, die zu Montagezwecken vorgesehen sind. Durch die Montagetunnel 20-i können beispielsweise Klemmschrauben geführt werden. Die Tunnel 20-i dienen somit zur Werkzeugdurchführung. Die Tunnel 20-i können bei einer möglichen Ausführungsform mit zugehörigen Klappdeckeln abgedeckt werden. Neben den Zugangsschienen 16-1, 16-2, 16-3 verfügt das Schaltgerät 1 auch über zugehörige Abgangskontaktschienen 21-1, 21-2, 21-3 für die entsprechenden Stromphasen L1, L2, L3. Die Abgangsschienenkontakte 21-i ragen im montierten Zustand der Lastschaltleiste 1 vorzugsweise nach unten aus dem Gehäuse 5 hervor und können zum Anschluss von elektrischen Verbrauchern bzw. elektrischen Lasten dienen. Bei der in Fig. 1 dargestellten Ausführungsform sind drei NH-Sicherungen 14A, 14B, 14C für drei entsprechende Stromschaltkreise L1, L2, L3 vorgesehen. In jedem Stromkreis wird die Stromphase L-i über eine zugehörige Zugangsschiene 16-i von der stromführenden Schiene abgeleitet und gelangt über einen Stromführungsbügel 6D eines Kontaktmessers im eingeschalteten Zustand der Lasttrennleiste 1 über das auf den Messerflächen des Kontaktmessers aufliegende Loskontaktpaar 3A, 3B eines Loskontaktpaketes 3 zu dem gegenüberliegenden Stromführungsbügel 6C des Kontaktmessers 6 und von dort über einen Sicherungskontakt und eine darin eingesetzte NH-Sicherung 14A, 14B, 14C zu dem gegenüberliegenden Sicherungskontakt, welcher seinerseits über eine weitere eingeschaltete Schaltkontaktanordnung 2 mit einem Abgangskontakt 21-i elektrisch verbunden ist. Somit wird eine von einer Stromsammelschiene über eine Zugangsschiene 16-i abgeleitete Stromphase L-i über zwei geschlossene Kontaktanordnungen 2, zwischen denen sich eine eingesetzte Sicherung 14A, 14B, 14C befindet, zu einer Abgangskontaktschiene 21-i geleitet. Beim Betätigen des Betätigungsgriffes bzw. Schalthebels 15 nach unten zum Ausschalten des Lasttrennschalters 1 wird dieser Strompfad bzw. Stromkreis dann mittels zweier Schaltkontaktanordnungen 2 auf beiden Seiten der eingesetzten NH-Sicherung automatisch unterbrochen. Der Verschleiß der Schaltkontaktanordnung 2 ist dabei aufgrund der vorgesehenen Opfer-Schaltkontakte 3B minimal. Das in Fig. 1 dargestellte Schaltgerät 1 eignet sich beispielsweise für einen Strombereich von 100 bis 700 Ampere und einen Spannungsbereich von beispielsweise 400 bis etwa 700 Volt.

Fig. 3 zeigt eine Detailansicht des in Fig. 1 dargestellten Lasttrennschalters 1 zur Verdeutlichung der Funktionsweise der erfindungsgemäßen Schaltkontaktanordnung 2. Das Gehäuse 5 des Lasttrennschalters 1 kann Lüftungsschlitze aufweisen, wie in Fig. 1, 2 dargestellt. Weiterhin kann ein Lüftungskanal unterhalb der NH-Sicherungseinsätze 14A, 14B, 14C vorgesehen werden. Hierdurch können auch entstehende Schaltgase abgeleitet werden. Dieser Lüftungskanal verläuft im eingebauten Zustand in vertikaler Richtung, sodass aufgrund eines Kamineffektes die möglicherweise entstehenden Schaltgase abgeleitet werden und die Temperatur innerhalb des Gehäuses 5 gesenkt wird.

Die erfindungsgemäße Schaltkontaktanordnung 2 eignet sich für beliebige Schaltgeräte 1, insbesondere auch für Trennschalter, Lastschaltleisten oder dergleichen. Die Betätigung der erfindungsgemäßen Schaltkontaktanordnung 2 kann einerseits manuell mittels eines Bedienerhebels mithilfe eines Schaltschlittens 4 erfolgen oder motorisch angetrieben durch die Bewegung eines Loskontaktträgers. Bei einer möglichen Ausführungsform der erfindungsgemäßen Schaltkontaktanordnung 2 sind die Loskontakte, insbesondere die Schalt-Opferkontakte 3B, austauschbar innerhalb der Loskontakteinheit 3 angebracht.

### Bezugszeichenliste

- 1: Lasttrennschalter
- 2: Kontaktanordnung
- 3: Loskontaktpaket
- 3A: Stromführungskontakt
- 3B: Schalt-Opferkontakt
- 4: Loskontakteinheit
- 5: Gehäuse
- 6: Schaltkontakt
- 7A, 7B: Kontaktflanke
- 8A, 8B: Kontaktpunkt
- 9: Distanzblech
- 10: Feder
- 11: Rollenkorb
- 12: Rahmen
- 13: Sicherungskontakt
- 14A, 14B, 14C: Sicherung
- 15: Betätigungsgriff
- 16: Zugangsschiene
- 17: Sprungschaltwerk
- 18: Löschblechpaket
- 19: Bedieneinheit
- 20: Montagetunnel
- 21: Abgangsschiene

## Patentansprüche

1. Elektromechanische Schaltkontaktanordnung (2) mit mindestens einer Loskontakteinheit (3), die relativ zu einem Schaltkontakt (6) beweglich angeordnet ist,
wobei die Loskontakteinheit (3) mindestens einen Stromführungskontakt (3A) zur Stromführung nach Abschluss eines Schaltvorganges aufweist, der durch einen Schalt-Opferkontakt (3B) vor Verschleiß während des Schaltvorganges geschützt wird, wobei die Loskontakteinheit (3) an einem entlang einer Bewegungsachse translatorisch beweglichen Loskontaktträger (4) angebracht ist, wobei der feststehende Schaltkontakt (6) eine messerförmig ausgebildete Kontaktflanke aufweist, wobei die Kontaktflanke eine bezüglich der Bewegungsachse schräg verlaufende Kontaktflanke (7A, 7B) ist, wobei der Stromführungskontakt (3A) und der Schalt-Opferkontakt (3B) in einem ausgeschalteten Zustand der Schaltkontaktanordnung (2) bezüglich der Bewegungsachse hintereinander angeordnet sind, so dass sich der Schalt-Opferkontakt (3B) in dem ausgeschalteten Zustand zwischen der Kontaktflanke (7A, 7B) und dem Stromführungskontakt (3A) befindet, wobei der Schalt-Opferkontakt (3B) und der Stromführungskontakt (3A) dabei von der messerförmig ausgebildeten Kontaktflanke (7A, 7B) des Schaltkontakts (6) vollständig getrennt sind.

2. Schaltkontaktanordnung nach Anspruch 1,
wobei der bewegliche Loskontaktträger (4) ein Schaltschlitten ist, der innerhalb eines Gehäuses (5) relativ zu dem mindestens einen feststehendem Schaltkontakt (6) translatorisch bewegbar ist, wobei der in dem Gehäuse (5) vorgesehene bewegliche Loskontaktträger (4) insbesondere mittels eines Schaltwerkes (17) manuell betätigbar ist.

3. Schaltkontaktanordnung nach einem der vorangehenden Ansprüche 1 bis 2,
wobei der Schalt-Opferkontakt (3B) der Loskontakteinheit (3) eine doppelt konisch geformte Kontaktrolle ist und der Stromführungskontakt (3A) der Loskontakteinheit (3) eine zylinderförmige oder konisch geformte Kontaktrolle ist oder
wobei ein Kontaktmesser des feststehenden Schaltkontaktes (6) konisch ausgebildet ist oder verschiedene Kontaktierungsebenen aufweist und sowohl der Schalt-Opferkontakt (3B) als auch der Stromführungskontakt (3A) der Loskontakteinheit (3) zylinderförmig ausgebildet sind.

4. Schaltkontaktanordnung nach Anspruch 3,
wobei die Kontaktrolle des Schalt-Opferkontaktes (3B) länger ausgebildet ist als die Kontaktrolle des Stromführungskontaktes (3A).

5. Schaltkontaktanordnung nach einem der vorangehenden Ansprüche 1 bis 4,
wobei in einem eingeschalteten Zustand der Schaltkontaktanordnung (2) der Stromführungskontakt (3A) und der Schalt-Opferkontakt (3B) der Loskontakteinheit (3) an einer Kontaktfläche des Kontaktmessers anliegen.

6. Schaltkontaktanordnung nach einem der vorangehenden Ansprüche,
wobei in dem ausgeschalteten Zustand der Schaltkontaktanordnung (2) der Stromführungskontakt (3A) und der Schalt-Opferkontakt (3B) der Loskontakteinheit (3) von der Kontaktfläche des Kontaktmessers getrennt liegen, wobei der Schalt-Opferkontakt (3B) der Loskontakteinheit (3) der schräg verlaufenden Kontaktflanke (7A, 7B) des Kontaktmessers zugewandt ist.

7. Schaltkontaktanordnung nach einem der vorangehenden Ansprüche,
wobei während eines Schaltvorganges aus dem eingeschalteten Zustand in einen ausgeschalteten Zustand der Schaltkontaktanordnung (2) zunächst eine Trennung des Stromführungskontaktes (3A) von dem Kontaktmesser des elektrischen Schaltkontaktes (6) und anschließend eine Trennung des Schalt-Opferkontaktes (3B) von dem Kontaktmesser des feststehenden Schaltkontaktes (6) erfolgt.

8. Schaltkontaktanordnung nach einem der vorstehenden Ansprüche,
wobei die bezüglich der Bewegungsachse schräg verlaufende Kontaktflanke (7A, 7B) einen Knickpunkt (8A, 8B) aufweist, wobei sich bei der Trennung des Schalt-Opferkontaktes (3B) der Loskontakteinheit (3) von dem Kontaktmesser des elektrischen Schaltkontaktes (6) ein Lichtbogen an dem Knickpunkt (8A, 8B) bildet, der entlang der schräg verlaufenden Kontaktflanke (7A, 7B) des Kontaktmessers weg von dem Loskontaktträger (4) nach außen zu einem Löschblechpaket (18) hin wandert.

9. Schaltkontaktanordnung nach einem der vorangehenden Ansprüche,
wobei die Loskontakteinheit (3) zwei durch ein oder mehrere Distanzbleche (9) voneinander beabstandete Loskontaktpaare aufweist, die jeweils einen Stromführungskontakt (3A) und einen Schalt-Opferkontakt (3B) umfassen.

10. Schaltkontaktanordnung nach Anspruch 9,
wobei die beiden Loskontaktpaare einer Loskontakteinheit (3) bei einem Schaltvorgang über die beiden gegenüberliegenden Kontaktflächen des Kontaktmessers des feststehenden Schaltkontaktes (6) geführt werden,
wobei an dem Loskontaktträger (4) vorzugsweise zwei Loskontakteinheiten (3) vorgesehen sind, die jeweils aus zwei Loskontaktpaaren bestehen, die ihrerseits jeweils einen Stromführungskontakt (3A) und einen Schalt-Opferkontakt (3B) umfassen,
wobei die beiden Loskontakteinheiten (3) beidseitig symmetrisch an dem Loskontaktträger (4) angebracht sind und während eines Schaltvorganges über die gegenüberliegenden Kontaktflächen von zwei entsprechend symmetrisch angeordneten Kontaktmessern eines zugehörigen feststehenden Schaltkontaktes (6) geführt werden.

11. Schaltkontaktanordnung nach einem der vorangehenden Ansprüche,
wobei die Loskontakteinheit (3) federnd in dem Loskontaktträger (4) gelagert ist oder wobei Kontaktrollen in der Kontakteinheit (3) federnd gelagert sind.

12. Lasttrennschalter (1) mit Sicherungen in Leistenbauform, mit mindestens einer einsetzbaren Sicherung (14A, 14B, 14C), die mittels mindestens einer Schaltkontaktanordnung (2) nach einem der vorangehenden Patentansprüche 1 bis 11 in einen Strompfad schaltbar ist.

13. Lasttrennschalter (1) mit Sicherungen in Leistenbauform, nach Anspruch 12,
wobei die Sicherung (14A, 14B, 14C) in zwei in einem Gehäuse (5) des Lasttrennschalters (1) vorgesehene gegenüberliegende Sicherungskontakte (13) einsetzbar ist, wobei beide Sicherungskontakte (13) jeweils mit einem in dem Gehäuse (15) des Lasttrennschalters (1) vorgesehenen elektrischen Schaltkontakt (6) einer Schaltkontaktanordnung (2) nach einem der vorangehenden Ansprüche 1 bis 12 elektrisch verbunden sind,
wobei in dem Gehäuse (5) des Lasttrennschalters (1) vorzugsweise ein manuell betätigbarer beweglicher Schaltschlitten (4) als Loskontaktträger vorgesehen ist, welcher die Loskontakteinheiten (3) der Schaltkontaktanordnungen (2) trägt und relativ zu den in dem Gehäuse (5) fest angeordneten Schaltkontakten (6) der Schaltkontaktanordnungen (2) bei Betätigung translatorisch zum Schließen oder Trennen des jeweiligen Strompfades bewegbar ist.

14. Trennschalter mit mindestens einer Schaltkontaktanordnung (2) nach einem der vorangehenden Ansprüche 1 bis 11.

## Claims

1. Electromechanical switching contact arrangement (2) having at least one release contact unit (3) that is arranged in a movable manner relative to a switching contact (6),
wherein the release contact unit (3) comprises at least one current-conducting contact (3A) for conducting current after completing a switching procedure, said current-conducting contact being protected against wear during the switching procedure by means of a switching sacrificial contact (3B), wherein the release contact unit (3) is attached to a release contact carrier (4) that may move in a translational manner along a movement axis, wherein the fixed switching contact (6) comprises a contact flank that is configured in a blade-shaped manner, wherein the contact flank is a contact flank (7A, 7B) that extends at an oblique angle in relation to the movement axis, wherein the current-conducting contact (3A) and the switching sacrificial contact (3B) are arranged one behind the other in relation to the movement axis in a switched-off state of the switching contact arrangement (2), with the result that in the switched-off state the switching sacrificial contact (3B) is located between the contact flank (7A, 7B) and the current-conducting contact (3A), wherein the switching sacrificial contact (3B) and the current-conducting contact (3A) in this case are entirely separated from the contact flank (7A, 7B) of the switching contact (6), said contact flank being configured in a blade-shaped manner.

2. Switching contact arrangement according to claim 1,
wherein the movable release contact carrier (4) is a switching slide that may move in a translational manner within a housing (5) relative to the at least one fixed switching contact (6), wherein the release contact carrier (4) that is provided in a movable manner in the housing (5) may be actuated manually in particular by means of a switching mechanism (17).

3. Switching contact arrangement according to any one of the preceding claims 1 to 2,
wherein the switching sacrificial contact (3B) of the release contact unit (3) is a contact roller that is formed in a double conical manner and the current-conducting contact (3A) of the release contact unit (3) is a cylindrical or conically-formed contact roller or wherein a contact blade of the fixed switching contact (6) is configured in a conical manner or comprises different contacting planes and both the switching sacrificial contact (3B) as well as the current-conducting contact (3A) of the release contact unit (3) are configured in a cylindrical manner.

4. Switching contact arrangement according to claim 3,
wherein the contact roller of the switching sacrificial contact (3B) is configured as longer than the contact roller of the current-conducting contact (3A).

5. Switching contact arrangement according to any one of the preceding claims 1 to 4,
wherein in a switched-on state of the switching contact arrangement (2) the current-conducting contact (3A) and the switching sacrificial contact (3B) of the release contact unit (3) lie against a contact surface of the contact blade.

6. Switching contact arrangement according to any one of the preceding claims,
wherein in the switched-off state of the switching contact arrangement (2) the current-conducting contact (3A) and the switching sacrificial contact (3B) of the release contact unit (3) lie separated from the contact surface of the contact blade, wherein the switching sacrificial contact (3B) of the release contact unit (3) is facing the contact flank (7A, 7B) of the contact blade, said contact flank extending at an oblique angle.

7. Switching contact arrangement according to any one of the preceding claims,
wherein during a switching procedure from the switched-on state into a switched-off state of the switching contact arrangement (2) initially the current-conducting contact (3A) is separated from the contact blade of the electrical switching contact (6) and subsequently the switching sacrificial contact (3B) is separated from the contact blade of the fixed switching contact (6).

8. Switching contact arrangement according to any one of the preceding claims,
wherein the contact flank (7A, 7B) that extends at an oblique angle in relation to the movement axis comprises a transistion point (8A, 8B), wherein when separating the switching sacrificial contact (3B) of the release contact unit (3) from the contact blade of the electrical switching contact (6) an arc forms at the transistion point (8A, 8B), said arc moving along the contact flank (7A, 7B) of the contact blade, said contact flank extending at an oblique angle, away from the release contact carrier (4) outwards to a quenching plate stack (18) .

9. Switching contact arrangement according to any one of the preceding claims,
wherein the release contact unit (3) comprises two release contact pairs that are spaced from one another by means of one or multiple spacing sheets (9), said release contact pairs comprising respectively a current-conducting contact (3A) and a switching sacrificial contact (3B).

10. Switching contact arrangement according to claim 9,
wherein the two release contact pairs of a release contact unit (3) are guided during a switching procedure over the two opposite-lying contact surfaces of the contact blade of the fixed switching contact (6),
wherein two release contact units (3) are preferably provided on the release contact carrier (4), said release contact units respectively being configured from two release contact pairs that comprise respectively a current-conducting contact (3A) and a switching sacrificial contact (3B),
wherein the two release contact units (3) are attached in a symmetrical manner on both sides to the release contact carrier (4) and during a switching procedure are guided over the opposite-lying contact surfaces of two accordingly symmetrically-arranged contact blades of an associated fixed switching contact (6).

11. Switching contact arrangement according to any one of the preceding claims,
wherein the release contact unit (3) is mounted in the release contact carrier (4) in a resilient manner or wherein contact rollers are mounted in a resilient manner in the contact unit (3).

12. Load-break switch (1) having fuses that are constructed in a strip-shape, said load-break switch having at least one fuse (14A, 14B, 14C) that may be used and said fuse may be switched into a current path by means of at least one switching contact arrangement (2) according to any one of the preceding claims 1 to 11.

13. Load-break switch (1) having fuses that are constructed in a strip-shape, according to claim 12,
wherein the fuse (14A, 14B, 14C) may be inserted into two opposite-lying fuse contacts (13) that are provided in a housing (5) of the load-break switch (1), wherein the two fuse contacts (13) are electrically connected respectively to an electrical switching contact (6) of a switching contact arrangement (2) according to any one of the preceding claims 1 to 12, said electrical switching contact being provided in the housing (15) of the load-break switch (1),
wherein a movable switching slide (4) that may be actuated manually is preferably provided in the housing (5) of the load-break switch (1) as a release contact carrier that carries the release contact units (3) of the switching contact arrangements (2) and in the case of an actuation may move in a translational manner relative to the switching contacts (6) of the switching contact arrangements (2), said switching contacts being fixedly arranged in the housing (5), so as to close or separate the respective current path.

14. Circuit breaker having at least one switching contact arrangement (2) according to any one of the preceding claims 1 to 11.

## Revendications

1. Système électromécanique de commutation électrique (2) comprenant au moins une unité de contacts mobiles (3), qui est disposée déplaçable par rapport à un contact de commutation (6),
l'unité de contacts mobiles (3) comportant au moins un contact de conduction du courant (3A) destiné à la conduction du courant après la fin d'un processus de commutation, qui est protégé de l'usure pendant le processus de commutation par un contact sacrificiel de commutation (3B), l'unité de contacts mobiles (3) étant placée sur un porte-contacts mobile (4) déplaçable en translation le long d'un axe de déplacement, le contact de commutation (6) fixe comportant un flanc de contact réalisé en forme de lame, le flanc de contact étant un flanc de contact (7A, 7B) s'étendant de manière oblique par rapport à l'axe de déplacement, le contact de conduction du courant (3A) et le contact sacrificiel de commutation (3B) étant disposés, dans un état hors tension du système de commutation électrique (2), l'un derrière l'autre par rapport à l'axe de déplacement, de telle sorte que le contact sacrificiel de commutation (3B) se trouve, dans l'état hors tension, entre le flanc de contact (7A, 7B) et le contact de conduction du courant (3A), le contact sacrificiel de commutation (3B) et le contact de conduction du courant (3A) étant alors complètement séparés du flanc de contact (7A, 7B) réalisé en forme de lame du contact de commutation (6).

2. Système de commutation électrique selon la revendication 1, dans lequel le porte-contacts mobile (4) déplaçable est un curseur de commutation, qui est déplaçable en translation à l'intérieur d'un boîtier (5) par rapport à l'au moins un contact de commutation fixe (6), le porte-contacts mobile (4) déplaçable prévu dans le boîtier (5) pouvant être actionné manuellement en particulier au moyen d'un mécanisme de commutation (17).

3. Système de commutation électrique selon l'une des revendications précédentes 1 et 2,
dans lequel le contact sacrificiel de commutation (3B) de l'unité de contacts mobiles (3) est un galet de contact en forme de double cône et le contact de conduction du courant (3A) de l'unité de contacts mobiles (3) est un galet de contact en forme de cylindre ou de forme conique ou
dans lequel une lame de contact du contact de commutation (6) fixe est réalisée conique ou comporte différents niveaux de connexion et aussi bien le contact sacrificiel de commutation (3B) que le contact de conduction du courant (3A) de l'unité de contacts mobiles (3) sont réalisés en forme de cylindre.

4. Système de commutation électrique selon la revendication 3, dans lequel le galet de contact du contact sacrificiel de commutation (3B) est réalisé plus long que le galet de contact du contact de conduction du courant (3A).

5. Système de commutation électrique selon l'une des revendications précédentes 1 à 4,
dans lequel, dans un état sous tension du système de commutation électrique (2), le contact de conduction du courant (3A) et le contact sacrificiel de commutation (3B) de l'unité de contacts mobiles (3) jouxtent une surface de contact de la lame de contact.

6. Système de commutation électrique selon l'une des revendications précédentes,
dans lequel, dans l'état hors tension du système de commutation électrique (2), le contact de conduction du courant (3A) et le contact sacrificiel de commutation (3B) de l'unité de contacts mobiles (3) sont séparés de la surface de contact de la lame de contact, le contact sacrificiel de commutation (3B) de l'unité de contacts mobiles (3) étant orienté en direction du flanc de contact (7A, 7B) oblique de la lame de contact.

7. Système de commutation électrique selon l'une des revendications précédentes,
dans lequel, pendant un processus de commutation de l'état sous tension dans un état hors tension du système de commutation électrique (2), une séparation du contact de conduction du courant (3A) d'avec la lame de contact du contact de commutation (6) électrique est d'abord effectuée, puis une séparation du contact sacrificiel de commutation (3B) d'avec la lame de contact du contact de commutation (6) fixe.

8. Système de commutation électrique selon l'une des revendications précédentes,
dans lequel le flanc de contact (7A, 7B) oblique par rapport à l'axe de déplacement comporte un point d'inflexion (8A, 8B), dans lequel, lors de la séparation du contact sacrificiel de commutation (3B) de l'unité de contacts mobiles (3) d'avec la lame de contact du contact de commutation (6) électrique, un arc électrique se forme au point d'inflexion (8A, 8B), qui se déplace le long du flanc de contact (7A, 7B) oblique de la lame de contact en s'éloignant du porte-contacts mobile (4) vers l'extérieur, jusqu'à un empilage pare-étincelles (18).

9. Système de commutation électrique selon l'une des revendications précédentes,
dans lequel l'unité de contacts mobiles (3) comporte deux paires de contacts mobiles écartées l'une de l'autre par une ou plusieurs tôles d'écartement (9), lesdites paires de contacts mobiles comprenant respectivement un contact de conduction du courant (3A) et un contact sacrificiel de commutation (3B).

10. Système de commutation électrique selon la revendication 9, dans lequel les deux paires de contacts mobiles d'une unité de contacts mobiles (3) sont guidées, lors d'un processus de commutation, sur les deux surfaces de contact opposées de la lame de contact du contact de commutation (6) fixe,
dans lequel deux unités de contacts mobiles (3) sont de préférence prévues sur le porte-contacts mobile (4), qui se composent respectivement de deux paires de contacts mobiles, qui, de leur côté, comprennent respectivement un contact de conduction du courant (3A) et un contact sacrificiel de commutation (3B),
dans lequel les deux unités de contacts mobiles (3) sont placées sur le porte-contacts mobile (4) symétriquement des deux côtés, et sont guidées, pendant un processus de commutation, sur les surfaces de contact opposées de deux lames de contact disposées respectivement de manière symétrique d'un contact de commutation (6) fixe associé.

11. Système de commutation électrique selon l'une des revendications précédentes,
dans lequel l'unité de contacts mobiles (3) est montée sur ressort dans le porte-contacts mobile (4) ou dans lequel des galets de contact sont montés sur ressort dans l'unité de contacts (3).

12. Interrupteur-sectionneur (1) doté de fusibles en forme de réglette, comprenant au moins un fusible (14A, 14B, 14C) insérable, qui peut être commuté dans un circuit de courant au moyen d'au moins un système de commutation électrique (2) selon l'une des revendications précédentes 1 à 11.

13. Interrupteur-sectionneur (1) doté de fusibles en forme de réglette selon la revendication 12,
dans lequel le fusible (14A, 14B, 14C) est insérable dans deux contacts de fusible (13) opposés prévus dans un boîtier (5) de l'interrupteur-sectionneur (1), les deux contacts de fusible (13) étant raccordés électriquement respectivement à un contact de commutation (6) électrique, prévu dans le boîtier (15) de l'interrupteur-sectionneur (1) et appartenant à un système de commutation électrique (2) selon l'une des revendications précédentes 1 à 12,
dans lequel, dans le boîtier (5) de l'interrupteur-sectionneur (1), un curseur de commutation (4) déplaçable, actionnable manuellement, est de préférence prévu comme porte-contacts mobile qui porte les unités de contacts mobiles (3) des systèmes de commutation électrique (2) et qui, lors de l'actionnement, est déplaçable en translation pour la fermeture ou la coupure du circuit de courant respectif par rapport aux contacts de commutation (6) disposés fixes dans le boîtier (5) des systèmes de commutation électrique (2).

14. Sectionneur comprenant au moins un système de commutation électrique (2) selon l'une des revendications précédentes 1 à 11.
